# EUROPÄISCHE PATENTSCHRIFT

(11) **EP 4 036 359 B1**
(45) Veröffentlichungstag und Bekanntmachung des Hinweises auf die Patenterteilung: **09.08.2023**
(21) Anmeldenummer: 21205959.6
(22) Anmeldetag: 02.11.2021
(51) Int. Cl.: E06B 1/52

(54) **BLENDENHALTER, OBERBLENDE FÜR EINE TÜR SOWIE TÜR MIT OBERBLENDE**
PANEL HOLDER, TOP PANEL FOR A DOOR AND DOOR WITH TOP PANEL
SUPPORT DE PAREMENT, PAREMENT SUPÉRIEUR POUR UNE PORTE, AINSI QUE PORTE POURVUE DE PAREMENT SUPÉRIEUR

(30) Priorität: 29.01.2021 DE 102021102075
(43) Veröffentlichungstag der Anmeldung: 03.08.2022
(73) Patentinhaber: Herholz Vertrieb GmbH & Co. KG, 48683 Ahaus (DE)
(72) Erfinder: Herbers, Dominic, 48683 Ahaus (DE)
(74) Vertreter: Klickow & Wetzel PartGmbB

(56) Entgegenhaltungen:
- EP-A2- 1 039 086
- DE-A1- 19 953 774
- DE-A1-102006 030 783
- FR-A1- 2 451 448

## Beschreibung

Die Erfindung betrifft einen Blendenhalter zur Halterung der Oberblende einer Tür.

Darüber hinaus betrifft die Erfindung eine Oberblende für eine Tür aufweisend zumindest zwei Blendenhalter.

Weiterhin betrifft die Erfindung eine Tür aufweisend eine Zarge, ein Türblatt und eine Oberblende.

Es ist bereits seit langem bekannt und üblich Türen mit Oberblenden zu installieren, wobei oberhalb des Türblatts eine Oberblende innerhalb der Zarge angeordnet ist. Diese Kombination aus Tür und Oberblende findet häufig bei raumhohen Türelementen Anwendung.

Dabei ist es wünschenswert, dass die Oberblende und das Türblatt parallel zueinander ausgerichtet sind, sodass die waagerechte Fuge zwischen dem Türblatt und der Oberblende gleichmäßig breit ist. Auch die Außenkanten der Oberblende und des Türblatts sollen möglichst in einer Flucht liegen. Weiterhin sollten zudem in Bezug auf die Vorderseiten von Türblatt und Oberblende auch die Oberflächen der Oberblende und der Tür in einer Ebene liegen.

Aus den DE 10 2006 030783 A1, DE 199 53 774 A1, FR 2 451 448 A1 und EP 1 039 086 A2 sind Blendenhalter bekannt.

Die bekannten Blendenhalter lassen bei der Installation der Oberblende allenfalls eine horizontale und eine vertikale Ausrichtung zu. Diese ist jedoch sehr aufwändig und die Ausrichtung der Oberfläche der Vorderseite der Oberblende zum Türblatt ist nicht möglich.

Es ist daher eine Aufgabe der Erfindung, einen Blendenhalter zu schaffen, der die Ausrichtung einer Oberblende in allen drei Raumrichtungen ermöglicht.

Diese Aufgabe wird erfindungsgemäß durch einen Blendenhalter aufweisend die Merkmale des Patentanspruchs 1 gelöst.

Eine weitere Aufgabe der Erfindung ist es, eine Oberblende zu schaffen, die in allen drei Raumrichtungen ausrichtbar ist.

Diese Aufgabe wird erfindungsgemäß durch eine Oberblende gemäß Patentanspruch 8 gelöst. Es ist darüber hinaus eine Aufgabe der Erfindung eine Tür mit einer in allen drei Raumrichtungen ausrichtbaren Oberblende zu schaffen.

Diese Aufgabe wird erfindungsgemäß durch eine Tür gemäß Patentanspruch 11 gelöst.

In dieser Schrift gilt die folgende Definition der Richtungen in Bezug auf eine ordnungsgemäß montierte Tür: Die horizontale Richtung ist die waagerechte Richtung von einer Seite der Zarge zur anderen Seite der Zarge (quer zum Türdurchgang), die vertikale Richtung ist die Richtung vom Boden zur Oberseite der Zarge und die longitudinale Richtung ist in Durchgangsrichtung ausgerichtet. Die Richtungen stehen wie Ordinate, Abszisse und Applikate eines dreidimensionalen kartesischen Koordinatensystems senkrecht aufeinander.

Ein erfindungsgemäßer Blendenhalter weist zwei sich von einer ersten Seite bis zu einer der ersten Seite gegenüberliegenden zweiten Seite erstreckende Langlöcher auf, wobei die längliche Ausdehnung mindestens eines der Langlöcher quer zu der die Langlöcher verbindenden Richtung ausgebildet ist, und einen an einer dritten Seite aus dem übrigen Blendenhalter herausragenden Exzenterzapfen, der im Blendenhalter drehbeweglich gelagert ist und mithilfe eines Fixierelements in einer Position fixierbar ist.

Bevorzugt sind die Langlöcher in einem Abstand in horizontaler Richtung hintereinander angeordnet und erstrecken sich in vertikaler Richtung durch den Blendenhalter hindurch. Der Exzenterzapfen ragt vorzugsweise in horizontaler Richtung aus dem Blendenhalter heraus.

Die zweite Seite des Blendenhalters ist durch die Montagefläche gegeben. Im Sinne dieser Schrift ist dies die Seite des Blendenhalters, der bei einer Montage an einer Oberblende anliegt.

Die Langlöcher dienen der Verbindung des Blendenhalters mit einer Oberblende mithilfe von Schrauben. Durch die Verwendung von Langlöchern haben die Schauben in der Längsrichtung in den Langlöchern ein gewisses Spiel, sodass der Blendenhalter zu der Oberblende ausrichtbar und in der ausgerichteten Position mit dieser verbindbar ist. Die Langlöcher dienen bei einer in vertikaler Richtung erfolgenden Montage der Ausrichtung der Flächen von Oberblende und Türblatt in longitudinaler Richtung zueinander.

In einer bevorzugen Ausführungsform der Erfindung sind die Längsseiten beider Langlöcher quer zur horizontalen Richtung ausgerichtet.

Die Fixiereinrichtung dient der sicheren Fixierung des Exzenterzapfens in der eingestellten Position. In fixiertem Zustand ist keine Drehbewegung des Exzenterzapfens mehr möglich, sodass die Ausrichtung des Exzenterzapfens in vertikaler und longitudinaler Richtung fest eingestellt ist.

Die Fixiereinrichtung ist vorzugsweise lösbar ausgebildet, sodass ein in einer ersten Position fixierter Exzenterzapfen durch ein Lösen und ein erneutes Fixieren mit der Fixiereinrichtung in einer zweiten Position fixierbar ist, sofern dies zur Ausrichtung einer Oberblende erforderlich ist.

In einer bevorzugten Ausführungsform eines erfindungsgemäßen Blendenhalters ist der Exzenterzapfen exzentrisch an einem Bolzen angeordnet, der zumindest bereichsweise ein Schraubgewinde aufweist und an dem mit dem Exzenterzapfen verbundenen Ende einen seitlich bedienbaren Schraubkopf aufweist.

Durch die exzentrische Anordnung des Exzenterzapfens an einem Bolzen ist die Position des Exzenterzapfens in longitudinaler Richtung und in vertikaler Richtung durch eine Rotation des Bolzens einstellbar, dadurch ist auch die von der Position des Exzenterbolzens in Bezug auf die Montagefläche des Blendenhalters abhängige Einstellung des Blendenhalters ermöglicht.

Das Schraubgewinde sorgt für einen festen Sitz des Bolzens in dem Blendenhalter.

Die seitliche Bedienbarkeit des Schraubkopfes ermöglicht ein gezieltes Verdrehen des Bolzens bzw. des damit verbundenen Exzenterzapfens trotz des mit dem Bolzen verbundenen Exzenterzapfens.

In Ausführungsformen der Erfindung ist der Schraubkopf als ein Sechskant-Schraubkopf ausgebildet.

In einer besonders bevorzugten Ausführungsform eines erfindungsgemäßen Blendenhalters sind der Bolzen und der Exzenterzapfen einstückig ausgeführt.

Eine einstückige Bildung von Bolzen und Exzenterzapfen ermöglich eine besonders hohe Stabilität des Blendenhalters. Dies ist erforderlich, da bei einer Montage einer Oberblende mithilfe eines erfindungsgemäßen Blendenhalters das gesamte Gewicht der Oberblende über die Exzenterzapfen der Blendenhalter getragen wird.

Vorteilhaft sind der Exzenterzapfen und der Bolzen aus einem stabilen Material gefertigt. Beispielsweise ist die Verwendung von hochfestem Stahl möglich.

Dies erhöht die Stabilität des Blendenhalters im Vergleich zu weniger festen Materialien.

In einer Ausführungsform der Erfindung ist das Fixierelement als eine in einem Gewinde in dem Blendenhalter angeordnete Madenschraube ausgebildet, die derart gegen den mit dem Exzenterzapfen verbundenen Bolzen verspannbar ist, dass dieser fixierbar ist.

In einer vorteilhaften Ausführungsform der Erfindung weist der Bolzen einen mit einer Eingreifstruktur versehenen Bereich auf, in die eine Spitze der Madenschraube eingreifen kann.

Die Eingreifstruktur ist in Ausführungsformen der Erfindung beispielsweise als in Längsrichtung verlaufende Rillen oder eine Vielzahl von nebeneinander angeordneten Bohrungen ausgebildet. Greift die Spitze der Madenschraube in die Eingreifstruktur ein, wird der Bolzen sicher fixiert und ein Verdrehen des Bolzens effektiv verhindert.

In einer bevorzugten Ausführungsform der Erfindung weist der Blendenhalter ein sich parallel zu den Langlöchern erstreckendes Zusatzloch auf, das beispielsweise einen kreisförmigen Querschnitt aufweist.

Die Verwendung eines zusätzlichen Loches zu den Langlöchern ermöglicht bei der Nutzung von Schrauben zur Verbindung des Blendenhalters mit einer Oberblende eine verbesserte Fixierung der mithilfe der Langlöcher eingestellten Position. Dazu ist das Zusatzloch in Verbindung mit der eingesetzten Schraube so ausgebildet, dass die Schraube kein oder nahezu kein Spiel in dem Zusatzloch hat.

In einer Ausführungsform der Erfindung sind die für die Schraubverbindung von Blendenhalter und Oberblende vorgesehenen Langlöcher und das ggf. vorhandene Zusatzloch auf der der Montagefläche gegenüberliegenden Seite mit einem Trichter versehen, sodass Senkkopfschrauben bündig in den Löchern aufnehmbar sind.

In Ausführungsformen der Erfindung weist der Blendenhalter eine auf die der Montagefläche abgewandten Seite aufbringbare Abdeckung auf.

Eine solche Abdeckung ist beispielsweise als eine Abdeckplatte ausgebildet.

Eine erfindungsgemäße Oberblende für eine Tür weist zumindest zwei erfindungsgemäße Blendenhalter auf.

Die Blendenhalter sind vorzugsweise in jeweils einer Fräsung in der Oberblende angeordnet.

Die Anordnung der Blendenhalter in Fräsungen in der Oberblende ermöglicht die Ausrichtung der Blendenhalter zur Oberblende und die zur Verbindung von Blendenhalter und Oberblende erforderliche Zugänglichkeit des Blendenhalters bei gleichzeitig optisch unauffälliger Integration der Blendenhalter in die Oberblende.

Die Fräsungen sind bevorzugt an der Unterseite der Oberblende an den gegenüberliegenden Enden angeordnet, sodass die Exzenterzapfen der darin liegenden Blendenhalter in horizontaler Richtung gegenüberliegend aus der Oberblende herausragen.

Eine ggf. vorgesehene Abdeckung dient dem Verdecken des Blendenhalters und bevorzugt zudem der Fräsung der Blende, in der der Blendenhalter angeordnet ist.

Bevorzugt sind die Blendenhalter jeweils mithilfe von mindestens zwei Schrauben mit der Oberblende verbunden.

Zwei dieser Schrauben sind in einer bevorzugten Ausführungsform durch die Langlöcher des Blendenhalters hindurch mit der Oberblende verschraubt.

Besonders bevorzugt sind die Blendenhalter jeweils mithilfe von drei Schrauben mit der Oberblende verbunden.

Dabei sind vorteilhaft zwei Schrauben durch die Langlöcher hindurch mit der Oberblende verschraubt und eine Schraube durch das Zusatzloch hindurch.

Die Fräsungen sind in einer vorteilhaften Ausführungsform der Erfindung etwas breiter als die Blendenhalter ausgebildet.

Dadurch sind die Blendenhalter innerhalb der Fräsungen in einem gewissen Maße beweglich, sodass Blendenhalter und Oberblende vor dem Fixieren der Schraubverbindung zueinander ausrichtbar sind. Die Verstellbarkeit der Oberblende in longitudinaler Richtung wird somit durch das Zusammenwirken der Langlöcher im Blendenhalter und des zwischen den Außenseiten des Blendenhalters und den Seitenwänden der Fräsung realisierten Freiraums ermöglicht.

Die Fräsung einer Blende ist in einer bevorzugten Ausführungsform der Erfindung nicht mittig zur Blendenseite ausgerichtet, sondern aus der Mitte heraus verschoben.

Dies ermöglicht zum einen identischen Aufbau für Blenden mit gefälzter Unterkante oder flacher Unterkante und zum anderen, sofern die Position der Fräsung aus der Mitte heraus nach vorn erfolgt ist, eine einfachere Ausrichtung der Blende zur Türoberkante. Dies wird insbesondere durch die verbesserte Zugänglichkeit mit einem Schraubenschlüssel im eingebauten Zustand der Blende ermöglicht.

An der Oberseite ist eine erfindungsgemäße Oberblende in Ausführungsformen der Erfindung mit mindestens einer weiteren Fräsung versehen. Mithilfe dieser mindestens einen weiteren Fräsung ist die Oberblende an der Oberseite mit einer Zarge verbindbar, indem mindestens ein an der Zarge montiertes Steckelement in die mindestens eine weitere Fräsung eingeführt wird.

In einer Ausführungsform der Erfindung weist die Oberblende an der Oberseite zwei weitere Fräsungen auf, in die jeweils ein Steckelement einführbar ist.

Eine erfindungsgemäße Tür weist eine Zarge, ein Türblatt und eine Oberblende auf. In den Seitenteilen der Zarge sind zwei gegenüberliegende Befestigungslöcher angeordnet und die Oberblende ist derart an der Zarge befestigt, dass der Exzenterzapfen jeweils eines erfindungsgemäßen Blendenhalters in eines der Befestigungslöcher eingreift und so die Oberblende in der Tür fixiert.

In einer Ausführungsform der Erfindung ist an dem oberhalb des Türdurchgangs befindlichen Querteils der Zarge mindestens ein Steckelement befestigt, das in mindestens eine korrespondierende weitere Fräsung der Oberblende einführbar ist, sodass die Oberblende auch im oberen Bereich sicher in der Zarge fixiert ist.

Die Steckelemente sind beispielsweise als Metallwinkel oder als Zapfen ausgebildet, die nach unten hin aus dem Querteil der Zarge hinausragen.

Die Oberblende einer erfindungsgemäßen Tür ist vorzugsweise als eine erfindungsgemäße Oberblende ausgebildet.

In erfindungsgemäßen Ausführungsformen der Erfindung erfolgt die Montage einer Oberblende durch die folgenden Schritte:
1. Einschieben der Oberblende von unten in die Zarge, sodass ein Aufstecken der Oberblende mit der mindestens einen weiteren Fräsung auf das mindestens eine Steckelement erfolgt
2. Einführen der Blendenhalter in die Fräsungen an der Unterseite der Oberblende
3. Einstecken der Exzenterzapfen der Blendenhalter in die entsprechenden Bohrungen in den Seitenteilen der Zarge
4. Fixieren des Blendenhalters an der Oberblende durch Verschrauben durch die jeweiligen Langlöcher
5. Horizontale Ausrichtung der Oberblende durch Heraus- bzw. Hereindrehen der Bolzen der Exzenterzapfen aus bzw. in den Blendenhalter, sodass die vertikalen Kanten der Tür und der Oberblende möglichst in einer Flucht liegen
6. Ausrichtung der Türoberkante und der Unterkante der Oberblende durch Verdrehen der Bolzen der Exzenterzapfen um den jeweils erforderlichen Winkel (z.B. Hoch: +180°, Runter:
   -180° Drehung des Bolzens)
7. Sicherung der Bolzenstellung der Exzenterzapfen mithilfe der Fixiereinrichtung
8. Ausrichtung der Oberblende zur Tür in longitudinaler Richtung durch leichtes Lösen der Schrauben in den Langlöchern und Verschieben der Oberblende auf den Blendenhaltern
9. Fixieren der longitudinalen Ausrichtung durch Anziehen der Schrauben in den Langlöchern und optional zusätzlich durch Anziehen einer Schraube durch das Zusatzloch
10. Optional: Abdecken der Blendenhalter in den Fräsungen durch Anbringen von Abdeckungen

Je nach dem Ausgangszustand der Zarge ist diese vor dem Montieren der Oberblende durch das Vorsehen der Bohrungen in den Seitenteilen und ggf. das Anbringen mindestens einer Steckeinrichtung vorzubereiten.

Die vorstehend aufgelisteten Verfahrensschritte definieren einen Verfahrensablauf entsprechend der vorliegenden Erfindung.

In den nachfolgend beschriebenen Figuren ist eine beispielhafte Ausführungsform der Erfindung dargestellt. Es zeigen:
- Figur 1:: Eine perspektivische Darstellung einer erfindungsgemäßen Ausführungsform eines Blendenhalters,
- Figur 2:: Einen Längsschnitt des in Figur 1 gezeigten Blendenhalters,
- Figur 3:: Eine perspektivische Ansicht des Exzenterzapfens eines erfindungsgemäßen Blendenhalters,
- Figur 4:: Einen Längsschnitt des in Figur 3 gezeigten Exzenterzapfens,
- Figur 5:: Eine perspektivische Ansicht eines Teils einer Fixiereinrichtung eines erfindungsgemäßen Blendenhalters,
- Figur 6:: Eine Teilansicht einer erfindungsgemäßen Tür,
- Figur 7:: Eine teiltransparente Darstellung des in Figur 6 dargestellten Ausschnitts einer erfindungsgemäßen Tür,
- Figur 8:: Eine Ansicht von unten auf die in Figur 6 gezeigte Teilansicht einer Tür,
- Figur 9:: Eine Ansicht von unten auf einen Ausschnitt einer erfindungsgemäßen Oberblende ohne Blendenhalter,
- Figur 10:: Eine Seitenansicht des in Figur 9 gezeigten Ausschnitts einer erfindungsgemäßen Oberblende und
- Figur 11:: Einen vertikalen Schnitt des in Figur 10 gezeigten Ausschnitts einer erfindungsgemäßen Oberblende entlang der Achse B-B.

Figur 1 zeigt eine perspektivische Darstellung einer erfindungsgemäßen Ausführungsform eines Blendenhalters (1).

Der Blendenhalter (1) weist einen länglich ausgebildeten Körper (2) auf, in dem zwei Langlöcher (3) mit einem Abstand zueinander angeordnet sind. Die längliche Form der Langlöcher (3) erstreckt sich dabei quer zur Längsrichtung des Blendenhalters (1).

Weiterhin weist der Blendenhalter (1) an seinen Enden zwei weitere Öffnungen (10) auf, die zur Verbindung mit einer Abdeckung, insbesondere einer Abdeckplatte (nicht dargestellt), dienen.

In dieser Längsrichtung erstreckt sich aus dem übrigen Blendenhalter (1) heraus ein Exzenterzapfen (4).

Im Bereich des dem Exzenterzapfen (4) zugewandten Endes des Körpers (2) des Blendenhalters (1) ist eine Fixiereinrichtung (5) angeordnet, die der Fixierung des Exzenterzapfens (4) dient. Am Exzenterzapfen (4) ist ein Schraubkopf (6) angeordnet, der seitlich bedienbar und als ein Sechskant-Schraubkopf ausgebildet ist.

Zwischen den Langlöchern (3) ein sich parallel zu diesen erstreckendes Zusatzloch (7) angeordnet, das sich ebenso von der ersten Seite (8) aus durch den Körper (2) des Blendenhalters (1) hindurch erstreckt.

Dies ist auch in Figur 2 ersichtlich. Die Langlöcher (3) erstrecken sich, wie auch das Zusatzloch (7) von der ersten Seite (8) bis zur zweiten Seite (9) des Blendenhalters (1). Die zweite Seite (9) bildet dabei die Montagefläche aus, die bei der Montage des Blendenhalters (1) an einer Oberblende unmittelbar an dieser anliegt.

Zur Aufnahme des Exzenterzapfens (4) weist der Blendenhalter (1) eine Aufnahmeöffnung (11) auf.

Die Fixiereinrichtung (5) greift im fixierenden Zustand in die Aufnahmeöffnung (11) ein.

In Figur 3 ist ein Exzenterzapfen (4) eines erfindungsgemäßen Blendenhalters (1) in einer perspektivischen Darstellung gezeigt.

Der Exzenterzapfen (4) ist mit einem Bolzen (12) verbunden, der an seinem dem Exzenterzapfen (4) zugewandten Ende einen Schraubkopf (6) aufweist. In dem dem Schraubkopf (6) zugewandten Bereich (13) weist der Bolzen (12) ein als Außengewinde ausgebildetes Schraubgewinde (nicht dargestellt) auf.

In dem anderen Bereich des Bolzens (12) ist in Ausführungsformen der Erfindung eine Eingreifstruktur, beispielsweise ausgebildet als Längsrillen, angeordnet (nicht dargestellt).

Figur 4 zeigt einen Längsschnitt des in Figur 3 dargestellten Exzenterzapfens (4). Es sind die Mittelachse I des Bolzens (12) und die Mittelachse II des Exzenterzapfens (4) eingezeichnet, sodass erkennbar ist, dass der Exzenterzapfen (4) exzentrisch mit dem Bolzen (12) verbunden ist.

In Figur 5 ist ein Teil der Fixiereinrichtung (5) einer Ausführungsform eines erfindungsgemäßen Blendenhalters (1) dargestellt.

Dieser Teil der Fixiereinrichtung (5) ist als eine Madenschraube (14) ausgebildet, die an ihrem unteren Ende eine Spitze (15) aufweist. Die Madenschraube (14) ist in Figur 1 in ein korrespondierendes Gewinde im Körper (2) des Blendenhalters (1) eingesetzt. Das Gewinde der Madenschraube (14) ist als ein Außengewinde ausgebildet und in dieser Figur nicht dargestellt.

Figur 6 zeigt einen Ausschnitt einer erfindungsgemäßen Tür (30). Die Tür (30) weist eine Zarge (31) auf, wobei ein seitlicher und der obere Teil der Zarge (31) ausschnittsweise dargestellt sind. Darüber hinaus weist die Tür (30) eine Oberblende (20) auf, die mithilfe eines erfindungsgemäßen Blendenhalters (1) an der Zarge (31) befestigt ist.

In Figur 7 ist eine teiltransparente Darstellung des in Figur 6 gezeigten Ausschnitts einer erfindungsgemäßen Tür (30) gezeigt. Dabei ist ersichtlich, dass in der Zarge (31) ein Befestigungsloch (32) vorgesehen ist, in das der Blendenhalter (1) mittels des Exzenterzapfens (4) eingreift, sodass die Oberblende (20) in der Zarge (31) fixiert ist. Der Blendenhalter (1) ist in einer nutartigen Fräsung (21) in der Blende (20) angeordnet.

Figur 8 zeigt in einer Ansicht von unten die Zarge (31) einer erfindungsgemäßen Tür (30) mit vor der Zargenfalz (33) eingesetzter Oberblende (20), die mithilfe des Blendenhalters (1) fixiert ist. Der Blendenhalter (1) ist mit einer Abdeckung (16) versehen, sodass die erste Seite (8) nicht sichtbar ist. Der Exzenterzapfen (4) ragt in das Seitenteil der Zarge (31) hinein.

In Figur 9 ist ein Ausschnitt einer erfindungsgemäßen Oberblende (20) jedoch ohne Blendenhalter (1) in einer Ansicht von unten dargestellt. Die Oberblende (20) weist eine Fräsung (21) auf, in die ein Blendenhalter (1) einsetzbar ist. An dem nicht dargestellten gegenüberliegenden Ende der Unterseite der Oberblende (20) weist diese eine entsprechende Fräsung (21) auf. Dies Fräsung (21) hat eine Länge a und eine Breite b, wobei die Breite b breiter als die Breite des einzusetzenden Blendenhalters (1) ist. Die Fräsung (21) ist auch nicht mittig in der Oberblende (20) angeordnet, sondern aus dieser heraus verschoben.

Figur 10 zeigt eine Seitenansicht des in Figur 9 gezeigten Ausschnitts einer Oberblende (20). In die Fräsung (21) ist nun ein Blendenhalter (1) eingesetzt, sodass der Exzenterzapfen (4) seitlich über die Oberblende (20) hinausragt. Weiterhin ist die Achse B-B eingezeichnet.

In Figur 11 ist ein Schnitt entlang der Achse B-B aus Figur 10 dargestellt. In der Fräsung (21) der Oberblende (20) der Dicke D ist der Blendenhalter (1) eingesetzt. Die Breite c des Blendenhalters (1) ist geringer als die Breite b der Fräsung (21), sodass zwischen dem Blendenhalter (1) und den Seitenwänden der Fräsung (21) ein Freiraum realisiert ist. In diesem Freiraum ist der Blendenhalter (1) in der Fräsung (21) verschiebbar, um die Oberblende (20) entsprechend auszurichten. Ist die Oberblende (20) ausgerichtet, so kann die entsprechende Position des Blendenhalters (1) durch das Verschrauben mit der Oberblende (20) fixiert werden.

Die Tiefe d der Fräsung (21) ist so gewählt, dass der Blendenalter (1) vollständig in der Fräsung (21) aufnehmbar ist. In der gezeigten Ausführungsform ragt nur die Abdeckung (16) aus der Fräsung (21) heraus.

In einem Ausführungsbeispiel der Erfindung beträgt die Breite b der Fräsung etwa 19 mm und die Breite c des Blendenhalters (1) etwa 15 mm, sodass zwischen den Außenseiten des Blendenhalters (1) und den Seitenwänden der Fräsung (21) ein Freiraum mit einer Breite von insgesamt etwa 4 mm realisiert ist.

Die Dicke D der Blende (20) beträgt in einer Ausführungsform der Erfindung etwa 40 mm.

## Patentansprüche

1. Blendenhalter (1) aufweisend zwei sich von einer ersten Seite bis zu einer der ersten Seite gegenüberliegenden zweiten Seite erstreckende Langlöcher (3), wobei die längliche Ausdehnung mindestens eines der Langlöcher (3) quer zu der die Langlöcher (3) verbindenden Richtung ausgebildet ist, und aufweisend einen an einer dritten Seite aus dem übrigen Blendenhalter (1) herausragenden Exzenterzapfen (4), der im Blendenhalter (1) drehbeweglich gelagert ist und mithilfe eines Fixierelements (5) in einer Position fixierbar ist.

2. Blendenhalter (1) nach Anspruch 1, **dadurch gekennzeichnet, dass** der Exzenterzapfen (4) exzentrisch an einem Bolzen (12) angeordnet ist, der zumindest bereichsweise ein Schraubgewinde (13) aufweist und an dem mit dem Exzenterzapfen (4) verbundenen Ende einen seitlich bedienbaren Schraubkopf (6) aufweist.

3. Blendenhalter (1) nach Anspruch 2, **dadurch gekennzeichnet, dass** der Bolzen (12) und der Exzenterzapfen (4) einstückig ausgeführt sind.

4. Blendenhalter (1) nach einem der Ansprüche 2 und 3, **dadurch gekennzeichnet, dass** der Exzenterzapfen (4) und der Bolzen (12) aus einem stabilen Material gefertigt sind.

5. Blendenhalter (1) nach einem der vorstehenden Ansprüche, **dadurch gekennzeichnet, dass** das Fixierelement (4) als eine in einem Gewinde in dem Blendenhalter (1) angeordnete Madenschraube (14) ausgebildet ist, die derart gegen den mit dem Exzenterzapfen (4) verbundenen Bolzen (12) verspannbar ist, dass dieser fixierbar ist.

6. Blendenhalter (1) nach Anspruch 5, **dadurch gekennzeichnet, dass** der Bolzen (12) einen mit einer Eingreifstruktur versehenen Bereich aufweist, in die eine Spitze (15) der Madenschraube (14) eingreifen kann.

7. Blendenhalter (1) nach einem der vorstehenden Ansprüche, **dadurch gekennzeichnet, dass** dieser ein sich parallel zu den Langlöchern (3) erstreckendes Zusatzloch (7) aufweist, das einen kreisförmigen Querschnitt aufweist.

8. Oberblende (20) für eine Tür (30), aufweisend zwei Blendenhalter (1) nach einem der Ansprüche 1 bis 7.

9. Oberblende (20) nach Anspruch 8, **dadurch gekennzeichnet, dass** die Blendenhalter (1) in jeweils einer Fräsung (21) angeordnet sind.

10. Oberblende (20) nach Anspruch 9, **dadurch gekennzeichnet, dass** die Fräsungen (21) breiter als die Blendenhalter (1) ausgebildet sind.

11. Tür (30) aufweisend eine Zarge (31), ein Türblatt und eine Oberblende (20) nach einem der Ansprüche 8-10, **dadurch gekennzeichnet, dass** in der Zarge (31) zwei gegenüberliegende Befestigungslöcher (32) angeordnet sind und dass die Oberblende (20) derart an der Zarge (31) befestigt ist, dass der Exzenterzapfen (4) jeweils eines Blendenhalters (1) gemäß einem der Ansprüche 1 bis 7 in eines der Befestigungslöcher (32) eingreift und so eine Oberblende (20) in der Tür (30) fixiert.

## Claims

1. Panel holder (1) having two oblong holes (3) which extend from a first side to a second side opposite the first side, wherein the elongate extent of at least one of the oblong holes (3) is formed transversely to the direction connecting the oblong holes (3), and having an eccentric pin (4) which projects out of the remainder of the panel holder (1) on a third side, is mounted rotatably in the panel holder (1) and can be fixed in a position by means of a fixing element (5).

2. Panel holder (1) according to Claim 1, **characterized in that** the eccentric pin (4) is arranged eccentrically on a bolt (12) which has a screw thread (13) at least in certain regions and has a laterally manipulable screwing head (6) at the end connected to the eccentric pin (4).

3. Panel holder (1) according to Claim 2, **characterized in that** the bolt (12) and the eccentric pin (4) are configured in one piece.

4. Panel holder (1) according to either of Claims 2 and 3, **characterized in that** the eccentric pin (4) and the bolt (12) are produced from a stable material.

5. Panel holder (1) according to one of the preceding claims, **characterized in that** the fixing element (4) takes the form of a grub screw (14) which is arranged in a thread in the panel holder (1) and can be braced against the bolt (12) connected to the eccentric pin (4) in such a way that said bolt can be fixed.

6. Panel holder (1) according to Claim 5, **characterized in that** the bolt (12) has a region which is provided with an engaging structure in which a tip (15) of the grub screw (14) can engage.

7. Panel holder (1) according to one of the preceding claims, **characterized in that** it has an additional hole (7) which extends parallel to the oblong holes (3) and has a circular cross section.

8. Upper panel (20) for a door (30), having two panel holders (1) according to one of Claims 1 to 7.

9. Upper panel (20) according to Claim 8, **characterized in that** the panel holders (1) are arranged in a respective milled cutout (21).

10. Upper panel (20) according to Claim 9, **characterized in that** the milled cutouts (21) are designed to be wider than the panel holders (1).

11. Door (30) having a frame (31), a door leaf and an upper panel (20) according to one of Claims 8-10, **characterized in that** two opposite fastening holes (32) are arranged in the frame (31), and **in that** the upper panel (20) is fastened to the frame (31) in such a way that the eccentric pin (4) of a respective panel holder (1) according to one of Claims 1 to 7 engages in one of the fastening holes (32) and thus fixes an upper panel (20) in the door (30).

## Revendications

1. Support de panneau (1) présentant deux trous oblongs (3) s'étendant d'un premier côté à un deuxième côté opposé au premier côté, l'extension longitudinale d'au moins l'un des trous oblongs (3) étant réalisée transversalement à la direction reliant les trous oblongs (3), et présentant un tourillon excentrique (4) qui fait saillie sur un troisième côté du reste du support de panneau (1), qui est monté de manière mobile en rotation dans le support de panneau (1) et qui peut être fixé dans une position au moyen d'un élément de fixation (5).

2. Support de panneau (1) selon la revendication 1, **caractérisé en ce que** le tourillon excentrique (4) est agencé de manière excentrique sur un boulon (12) qui présente au moins par zones un filetage de vis (13) et qui présente à l'extrémité reliée au tourillon excentrique (4) une tête de vis (6) pouvant être actionnée latéralement.

3. Support de panneau (1) selon la revendication 2, **caractérisé en ce que** le boulon (12) et le tourillon excentrique (4) sont réalisés en une seule pièce.

4. Support de panneau (1) selon l'une quelconque des revendications 2 et 3, **caractérisé en ce que** le tourillon excentrique (4) et le boulon (12) sont fabriqués en un matériau stable.

5. Support de panneau (1) selon l'une quelconque des revendications précédentes, **caractérisé en ce que** l'élément de fixation (4) est réalisé sous la forme d'une vis sans tête (14) agencée dans un filetage dans le support de panneau (1), qui peut être serrée contre le boulon (12) relié au tourillon excentrique (4) de telle sorte que celui-ci peut être fixé.

6. Support de panneau (1) selon la revendication 5, **caractérisé en ce que** le boulon (12) présente une zone pourvue d'une structure d'engagement dans laquelle une pointe (15) de la vis sans tête (14) peut s'engager.

7. Support de panneau (1) selon l'une quelconque des revendications précédentes, **caractérisé en ce qu'**il présente un trou supplémentaire (7) s'étendant parallèlement aux trous oblongs (3), qui présente une section transversale circulaire.

8. Panneau supérieur (20) pour une porte (30), présentant deux supports de panneau (1) selon l'une quelconque des revendications 1 à 7.

9. Panneau supérieur (20) selon la revendication 8, **caractérisé en ce que** les supports de panneau (1) sont agencés chacun dans une fraisure (21).

10. Panneau supérieur (20) selon la revendication 9, **caractérisé en ce que** les fraisures (21) sont configurées sous forme plus large que les supports de panneau (1).

11. Porte (30) présentant un châssis (31), une lame de porte et un panneau supérieur (20) selon l'une quelconque des revendications 8 à 10, **caractérisée en ce que** deux trous de fixation (32) opposés sont agencés dans le châssis (31) et **en ce que** le panneau supérieur (20) est fixé au châssis (31) de telle sorte que le tourillon excentrique (4) de chaque support de panneau (1) selon l'une quelconque des revendications 1 à 7 s'engage dans l'un des trous de fixation (32) et fixe ainsi un panneau supérieur (20) dans la porte (30).
